# EUROPÄISCHE PATENTSCHRIFT

(11) **EP 1 762 650 B1**
(45) Veröffentlichungstag und Bekanntmachung des Hinweises auf die Patenterteilung: **16.12.2009**
(21) Anmeldenummer: 06018186.4
(22) Anmeldetag: 31.08.2006
(51) Int. Cl.: D06F 37/28

(54) **Bullaugentür für eine frontbeschickbare Waschmaschine**
Porthole door for a front load washing machine
Porte à hublot pour un lave-linge à chargement frontal

(30) Priorität: 13.09.2005 DE 102005043769
(43) Veröffentlichungstag der Anmeldung: 14.03.2007
(73) Patentinhaber: Miele & Cie. KG, 33332 Gütersloh (DE)
(72) Erfinder: Bethlehem, Hermann, 33334 Gütersloh (DE); Eblenkamp, Alfons, 33397 Rietberg (DE); Rottmann, Andrea, 33378 Rheda-Wiedenbrück (DE)

(56) Entgegenhaltungen:
- DE-A1- 4 207 347
- DE-A1- 10 053 413
- DE-A1- 19 515 040
- GB-A- 2 237 293

## Beschreibung

Die Erfindung betrifft eine Bullaugentür für eine frontbeschickbare Wäschebehandlungsmaschine wie Waschmaschine, Waschtrockner oder Wäschetrockner mit einem an der Frontwand anschlagbaren Scharnier, wobei die Bullaugentür ein Schauglas mit einem Blendring, einen Türinnenring und eine im wesentlichen transparente Sichtscheibe umfasst.

Eine derartige Bullaugentür ist aus der DE 100 53 413 A1 bekannt. Die Bullaugentür umfasst ein zum geräteinneren gewölbtes Schauglas mit einem Rahmen, der aus einem sichtbaren Abdeckrahmen und einem in geschlossenem Zustand verdeckten Halterahmen besteht. Zwischen Abdeckrahmen und Halterahmen ist das Schauglas mit dessen Umrandung gehalten. Eine zusätzliche Sichtscheibe auf der Außenseite der Bullaugentür deckt die zum Maschineninneren gerichtete Wölbung ab. Der Rand der Abdeckung befindet sich auf der Außenseite im sichtbaren Bereich. Der Festsitz wird durch eine Klemmung erreicht, wobei ein axial nach außen gerichteter Randansatz des Abdeckrahmens radial auf die Kante der Sichtscheibe drückt. Bei dieser Halterung müssen die Sichtscheibe und der Abdeckrahmen eine hohe Maßhaltigkeit aufweisen, da andernfalls eine feste und dauerhafte Klemmung nicht gewährleistet ist. Auch die Montage ist aufgrund der Vielzahl der zu fügenden Bauteile recht aufwendig.

Aus der DE 195 15 040 C2 ist ebenfalls eine Bullaugentür mit einer Sichtscheibe bekannt. Hierbei ist die Sichtscheibe im Randbereich zumindest teilweise unter einem Randfortsatz des Abdeckrahmens gegen einen elastischen Ring geklemmt. Auch hier ist ein sichtbarer Spalt zwischen dem Rand der Sichtscheibe und dem inneren Rand des Abdeckrahmens nicht zu vermeiden, der einen Ansatz für Verschmutzungen bietet. Auch die Montage ist recht aufwendig, da das Schauglas mit dem Türinnenring gegen den elastischen Ring gedrückt wird, wobei insgesamt eine Vielzahl von Bauteilen gefügt werden müssen.

Der Erfindung stellt sich somit die Aufgabe, eine Bullaugentür der genannten Art hinsichtlich Verschmutzungsgefahr und Montagefreundlichkeit zu verbessern.

Erfindungsgemäß wird dieses Problem durch eine Bullaugentür mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben der verbesserten Resistenz gegenüber Verschmutzungen darin, dass die Bullaugentür eine gute Stabilität bei gleichzeitig geringem Türgewicht hat. Hierzu umfasst die Bullaugentür für eine frontbeschickbare Wäschebehandlungsmaschine, die mit einem Scharnier an der Frontwand anschlagbar ist, ein Schauglas, welches mit seinem äußeren Rand zwischen einem Blendring und einem Türinnenring geklemmt ist. Das Schauglas ist nach innen gewölbt, wobei das Schauglas von außen mit einer im wesentlichen transparente Sichtscheibe abgedeckt ist. Die Sichtscheibe und der Blendring sind als einstückiges Teil ausgeführt, wobei die Sichtscheibe den Blendring auf der Türaußenseite vollständig überdeckt. Die Sichtblende hat einen zum Türinneren bzw. Geräteinneren hin gerichteten Rand, der den Rand des Blendrings zumindest teilweise überdeckt. Hierdurch wird eine gleichmäßige Fläche über den gesamten sichtbaren Frontbereich der Bullaugentür erreicht, die keine Kanten, Versätze oder Fugen aufweist.

In einer zweckmäßigen Ausführungsform bestehen die Sichtscheibe und der Blendring aus Kunststoff. Damit können auf einfache Weise nahezu beliebige Farben und Formen hergestellt werden. In einer weiteren Ausführungsform ist die Sichtscheibe und der Blendring im 2-Komponenten-Verfahren hergestellt. Dies vereinfacht die Herstellung, da auf ein nachträgliches Fügen dieser beiden Teile verzichtet werden kann.

Es ist hierbei zweckmäßig, die Sichtscheibe aus einem klarsichtigen und den Blendring aus einem undurchsichtigen Polycarbonat herzustellen. Durch das 2-Komponenten-Verfahren kann zuverlässig sichergestellt werden, dass der klarsichtige Anteil den undurchsichtigen Blendring überdeckt, wobei die überdeckte Seite des Blendrings sichtbar bleibt.

Zur Halterung des Schauglases ist es zweckmäßig, den radial nach außen gerichteten Rand des Schauglases mit der zur Frontseite gerichteten Seite auf eine am Blendring angeordnete kreisförmige Auflage aufzulegen. Die zum Maschineninneren gerichtete Seite des Schauglases wird durch einen Überstand am Türinnenring gehalten. Somit wird eine zuverlässige Befestigung des Schauglases bereitgestellt.

In einer vorteilhaften Ausführungsform ist das Schauglas mit seinem umlaufenden Rand auf der nach innen gerichteten Seite auf den Überstand des Türinnenrings geklebt. Hierdurch wird die Festigkeit der Verbindung zwischen Schauglas und Rahmen nochmals verbessert.

In einer zweckmäßigen Ausführungsform ist am Blendring an der zum Türinneren gerichteten Seite zumindest eine Hülse bzw. ein hülsenartiger Vorsprung angeformt. Am Türinnenring ist auf der zum Blendring gerichteten Seite ebenfalls zumindest eine Hülse angeformt, die im zusammengesetzten Zustand mit ihren Stirnseiten aufeinander liegen. Die jeweils aufeinanderliegenden Stirnseiten der Hülsen sind durch Schweißen, Ultraschallschweißen oder Kleben miteinander fest verbunden. Zur Verbesserung der Festigkeit sind mehrere solche Verbindungen über den Umfang des Blendringes und des Türinnenringes verteilt.

In einer vorteilhaften Ausführungsform ist am Blendring zumindest ein zum Inneren der Tür gerichteter Stift angeformt, der beim Aufsetzen des Blendringes auf den Türinnering in zumindest eine korrespondierende am Türinnenring angeformte Hülse eingeführt wird. Hierdurch wird die richtige Positionierung des Blendrings im Bezug auf den Türinnenring vereinfacht bzw. gewährleistet. Fehlerhafte Verbindungen werden mit dieser Maßnahme nahezu ausgeschlossen.

Ein Ausführungsbeispiel der Erfindung ist in den Zeichnungen rein schematisch dargestellt und wird nachfolgend näher beschrieben. Es zeigen
- Fig. 1:: eine Bullaugentür an einer frontbeschickbaren Wäschebehandlungsmaschine;
- Fig. 2:: die Bullaugentür in einer Explosionsdarstellung;
- Fig. 3:: die Sichtscheibe mit Blendring in einer Innenansicht;
- Fig. 4:: die Bullaugentür in einer Schnittdarstellung und
- Fig. 5:: den Rahmen der Bullaugentür in einer Detailansicht.

Die in Fig. 1 dargestellte frontbeschickbare Wäschebehandlungsmaschine 1 enthält eine Bullaugentür 3, welche mittels eines Scharniers 19 an der Frontwand 2 befestigt ist. Die Bullaugentür 3 besteht aus einem Rahmen 5 und einem vom Rahmen 5 umgebenes Schauglas 4.

In Fig. 2 ist die Bullaugentür 3 in ihrem Aufbau dargestellt. Auf der Frontseite ist im sichtbaren Bereich eine Sichtscheibe 7 mit einem Blendring 6 angeordnet. Das Schauglas 4 ist hinter der Sichtblende7 angeordnet, wobei der radial nach außen gerichtete Rand 9 des Schauglases hinter dem Blendring 6 liegt. Den inneren Abschluss bildet der Innenring 8, der in diesem Beispiel das Scharnier 19 zumindest in Teilen enthält. Zwischen Innenring und der Blendring 6 ist das Schauglas 4 angeordnet, wobei die äußere Umrandung 9 des Schauglases 4 zur Halterung bzw. zur Klemmung zwischen Blendring 6 und Innenring 8 vorgesehen ist. Die Sichtscheibe 7 ist mit dem Blendring 6 fest verbunden bzw. einteilig ausgeführt, wodurch sich der Aufbau der Bullaugentür 3, ohne Türschloss oder zusätzliche Scharnierteile, auf drei Teile beschränkt. Der Innenring 8 besitzt über seinen Umfang verteilt Hülsen 15, die in axialer Richtung zum Blendring 6 weisen. Bei der Ausführung des Innenrings 8 aus Kunststoff sind die Hülsen 15 einstückig am Innenring 8 angeformt. Der Blendring 6 besitzt, wie in Fig. 3 dargestellt, auf seiner Innenseite ebenfalls zumindest eine Hülse 14, wobei zweckmäßigerweise mehrere Hülsen 14 über den Umfang verteilt angeordnet bzw. einstückig angeformt sind. Die Hülsen 14 sind so ausgerichtet, dass sie mit den Hülsen 15 des Blendringes 6 korrespondieren. Zum positionsrichtigen zusammenfügen besitzt der Blendring 6 zumindest einen Positionierstift 18, der beim Zusammenfügen mit dem in Fig. 2 erkennbaren Innenring 8 in die entsprechende Positionierbohrung 17 eingesteckt wird. Zur Verbesserung der Positionierung bzw. einer Fixierung sind mehrere Positionierstifte 18 über den Umfang des Blendringes 6 verteilt, die mit entsprechenden Positionierbohrungen 17 im Innenring 8 korrespondieren.

In Fig. 4 ist die Bullaugentür 3 im zusammengefügten Zustand im Schnitt dargestellt. Das Schauglas 4 wird im Rahmen 5, welcher aus dem Blendring 6 und dem Innenring 8 besteht, gehalten. Die Sichtscheibe 7 deckt die zum Inneren der Maschine 1 gerichtete Wölbung 20 des Schauglases 4 und den sichtbaren Teil des Blendringes 6 ab. Hierbei ist der äußere Rand 13 der Sichtblende zur Maschine hin abgewinkelt und umfasst zumindest teilweise den Blendring 6. Die Sichtscheibe 7 ist leicht nach außen gewölbt, wodurch eine optische Anpassung an die Form der Wäschebehandlungsmaschine 1 (Fig. 1) erreicht wird. In der Schnittdarstellung ist die Funktion eines am Blendring 6 angeformten Positionierstiftes 18 erkennbar, der zumindest teilweise in die Bohrung 17 des Innenrings 8 eingesteckt ist.

In Fig. 5 ist der Rahmen 5 im Detail dargestellt. Der Blendring 6 besitzt auf seiner Innenseite eine Auflage 10, auf die ein ebener Bereich des Schauglasrandes 9 aufliegt. Vom Maschineninneren aus gesehen drückt ein Überstand 11 des Innenrings 8 auf den Schauglasrand 9, so dass dieser zwischen Auflage 10 und Überstand 11 festgeklemmt wird. Zur Verbesserung der Stabilität ist an dem Überstand 11 eine Klebestelle 12 vorgesehen, mit welcher der Rand des Schauglases an den Innenring 8 geklebt wird. Hierdurch wird auch die Montagefreundlichkeit der Bullaugentür 3 verbessert. Die Hülse 14 des Blendringes 6 liegt auf der Hülse 15 des Innenringes 8, wobei die beiden Hülsen 14, 15 an der Fügestelle 16 durch Schweißen, beispielsweise Ultraschallschweißen, oder Kleben verbunden werden. Die Sichtscheibe 7 deckt das Schauglas 4 ab, wobei der radial äußere Bereich 7a über den Blendring 6 reicht und ein abgewinkelter Rand 13 den Blendring 6 an seinem äußeren Umfang umfasst. Hierdurch wird ein zuverlässiger Halt zwischen Sichtscheibe 7 und Blendring 6 gewährleistet.

## Patentansprüche

1. Bullaugentür (3) für eine frontbeschickbare Wäschebehandlungsmaschine wie Waschmaschine, Waschtrockner oder Wäschetrockner (1) mit einem an der Frontwand (2) anschlagbaren Scharnier (19), wobei die Bullaugentür (3) ein Schauglas (4) mit einem Rahmen (5) und eine im wesentlichen transparente Sichtscheibe (7, 7a) umfasst,
**dadurch gekennzeichnet,**
**dass** der Rahmen (5) einen Blendring (6) und einen Innenring (8) enthält und dass die Sichtscheibe (7, 7a) mit dem Blendring (6) verbunden ist, wobei die Sichtscheibe (7, 7a) den Blendring (6) überdeckt und
einen zum Türinneren gerichteten Rand (13) aufweist, welcher den Blendring (6) zumindest teilweise umgreift.

2. Bullaugentür (3) für eine frontbeschickbare Wäschebehandlungsmaschine (1) nach Anspruch 1,
**dadurch gekennzeichnet,**
**dass** die Sichtscheibe (7, 7a) und der Blendring (6) aus Kunststoff bestehen.

3. Bullaugentür (3) für eine frontbeschickbare Wäschebehandlungsmaschine (1) nach Anspruch 2,
**dadurch gekennzeichnet,**
**dass** die Sichtscheibe (7, 7a) und der Blendring (6) im 2-Komponenten-Verfahren hergestellt werden.

4. Bullaugentür (3) für eine frontbeschickbare Wäschebehandlungsmaschine (1) nach Anspruch 2 oder 3,
**dadurch gekennzeichnet,**
**dass** die Sichtscheibe (7, 7a) aus einem klarsichtigen und der Blendring (6) aus einem undurchsichtigen Polycarbonat hergestellt ist.

5. Bullaugentür (3) für eine frontbeschickbare Wäschebehandlungsmaschine (1) nach Anspruch 1,
**dadurch gekennzeichnet,**
**dass** das Schauglas (4) einen radial nach außen gerichteten Rand (9) aufweist, der auf einer am Blendring (6) angeordneten kreisförmigen Auflage (10) aufliegt und durch einen Überstand (11) am Türinnenring (8) gehalten wird.

6. Bullaugentür (3) für eine frontbeschickbare Wäschebehandlungsmaschine (1) nach Anspruch 5,
**dadurch gekennzeichnet,**
**dass** das Schauglas (4) mit seinem umlaufenden Rand (9) auf der nach innen gerichteten Seite auf den Überstand (11) des Türinnenrings (8) geklebt ist.

7. Bullaugentür (3) für eine frontbeschickbare Wäschebehandlungsmaschine (1) nach einem der Ansprüche 2 bis 4,
**dadurch gekennzeichnet,**
**dass** am Blendring (6) und am Türinnenring (8) auf ihren zueinander gerichteten Seiten jeweils Hülsen (14, 15) angeformt sind, die mit ihren Enden (16) im zusammengesetzten Zustand aufeinander liegen.

8. Bullaugentür (3) für eine frontbeschickbare Wäschebehandlungsmaschine (1) nach Anspruch 7,
**dadurch gekennzeichnet,**
**dass** die aufeinaderliegenden Hülsen (14, 15) an ihrer Fügestelle (16) durch Schweißen, Ultraschallschweißen oder Kleben miteinander verbunden werden.

9. Bullaugentür (3) für eine frontbeschickbare Wäschebehandlungsmaschine (1) nach Anspruch 1,
**dadurch gekennzeichnet,**
**dass** am Blendring (6) zumindest ein zum Inneren der Tür (3) gerichteter Stift (18) angeformt ist, der beim Aufsetzen des Blendrings (6) auf den Türinnenring (8) in zumindest eine korrespondierende am Türinnenring (8) angeformte Bohrung (17) eingesteckt wird.

## Claims

1. Porthole door (3) for a front-loading laundry treatment appliance such as a washing machine, washer-dryer or tumble drier (1), having a hinge (19) which can be attached to the front wall (2), the porthole door (3) comprising an inspection glass (4), which has a frame (5), and a substantially transparent viewing window (7, 7a),
**characterised in that**
the frame (5) comprises a cover ring (6) and an inner ring (8), and **in that** the viewing window (7, 7a) is connected to the cover ring (6), the viewing window (7, 7a) overlapping the cover ring (6) and having an edge (13) which is directed towards the interior of the door and encompasses the cover ring (6) at least in part.

2. Porthole door (3) for a front-loading laundry treatment appliance (1) according to claim 1,
**characterised in that**
the viewing window (7, 7a) and the cover ring (6) consist of plastics material.

3. Porthole door (3) for a front-loading laundry treatment appliance (1) according to claim 2,
**characterised in that**
the viewing window (7, 7a) and the cover ring (6) are produced in a two-component process.

4. Porthole door (3) for a front-loading laundry treatment appliance (1) according to either claim 2 or claim 3,
**characterised, in that**
the viewing window (7, 7a) is produced from a transparent polycarbonate and the cover ring (6) is produced from an opaque polycarbonate.

5. Porthole door (3) for a front-loading laundry treatment appliance (1) according to claim 1,
**characterised in that**
the inspection glass (4) has an edge (9) which is directed radially outwards, rests on a circular support (10) arranged on the cover ring (6) and is retained by a projection (11) on the door inner ring (8).

6. Porthole door (3) for a front-loading laundry treatment appliance (1) according to claim 5,
**characterised in that**
the inwardly-directed side of the circumferential edge (9) of the inspection glass (4) is adhesively bonded to the projection (11) of the door inner ring (8).

7. Porthole door (3) for a front-loading laundry treatment appliance (1) according to any one of claims 2 to 4,
**characterised in that**
sleeves (14, 15), the ends (16) of which lie against one another in the assembled state, are integrally formed on the cover ring (6) and the door inner ring (8) respectively on the mutually facing sides thereof.

8. Porthole door (3) for a front-loading laundry treatment appliance (1) according to claim 7,
**characterised in that**
the sleeves (14, 15) which lie against one another are connected to one another at the join site (16) thereof by welding, ultrasonic welding or adhesive bonding.

9. Porthole door (3) for a front-loading laundry treatment appliance (1) according to claim 1,
**characterised in that**
at least one pin (18) directed towards the interior of the door (3) is integrally formed on the cover ring (6), said pin being inserted into at least one corresponding hole (17), which is integrally formed on the door inner ring (8), when the cover ring (6) is placed onto the door inner ring (8).

## Revendications

1. Porte-hublot de lave-linge (3) pour une machine de traitement du linge à chargement frontal telle que lave-linge, laveur-sécheur ou sèche-linge (1), avec une charnière (19) pouvant être montée sur la paroi avant (2), la porte-hublot (3) comprenant un regard vitré (4) avec un cadre (5) et un oculaire (7, 7a) essentiellement transparent,
**caractérisée ce que**
le cadre (5) contient un anneau obturateur (6) et un anneau intérieur (8), et en ce que l'oculaire (7, 7a) est raccordé à l'anneau obturateur (6), l'oculaire (7, 7a) recouvrant l'anneau obturateur (6) et présentant un bord (13), dirigé vers l'intérieur de la porte, qui enveloppe au moins partiellement l'anneau obturateur (6).

2. Porte-hublot (3) pour une machine de traitement du linge (1) à chargement frontal selon la revendication 1,
**caractérisée en ce que**
l'oculaire (7, 7a) et l'anneau obturateur (6) sont réalisés en matière plastique.

3. Porte-hublot (3) pour une machine de traitement du linge (1) à chargement frontal selon la revendication 2,
**caractérisée en ce que**
l'oculaire (7, 7a) et l'anneau obturateur (6) sont fabriqués dans le procédé à 2 composants.

4. Porte-hublot (3) pour une machine de traitement du linge (1) à chargement frontal selon la revendication 2 ou 3,
**caractérisée en ce que**
l'oculaire (7, 7a) est réalisé dans un polycarbonate transparent, et l'anneau obturateur (6) dans un polycarbonate non transparent.

5. Porte-hublot (3) pour une machine de traitement du linge (1) à chargement frontal selon la revendication 1,
**caractérisée en ce que**
le regard vitré (4) présente un bord (9), dirigé radialement vers l'extérieur, qui appuie sur un support (10) circulaire disposé sur l'anneau obturateur (6) et est retenu par une saillie (11) sur l'anneau intérieur de porte (8).

6. Porte-hublot (3) pour une machine de traitement du linge (1) à chargement frontal selon la revendication 5,
**caractérisée en ce que**
le regard vitré (4) avec son bord (9) périphérique est collé, sur le côté dirigé vers l'intérieur, sur la saillie (11) de l'anneau intérieur de porte (8).

7. Porte-hublot (3) pour une machine de traitement du linge (1) à chargement frontal selon une des revendications 2 à 4,
**caractérisée en ce que,**
sur l'anneau obturateur (6) et l'anneau intérieur de porte (8), sur leurs côtés dirigés l'un vers l'autre, sont formées respectivement des douilles (14, 15) qui, par leurs extrémités (16), reposent l'une sur l'autre à l'état joint.

8. Porte-hublot (3) pour une machine de traitement du linge (1) à chargement frontal selon la revendication 7,
**caractérisée en ce que**
les douilles (14, 15) reposant l'une sur l'autre, sont, au niveau de leur emplacement de jonction (16), raccordées l'une à l'autre par soudage, soudage par ultrasons ou collage.

9. Porte-hublot (3) pour une machine de traitement du linge (1) à chargement frontal selon la revendication 1,
**caractérisée en ce que,**
sur l'anneau obturateur (6), au moins une broche (18) dirigée vers l'intérieur de la porte (3) est formée qui, lors du placement de l'anneau obturateur (6) sur l'anneau intérieur de porte (8), est enfichée dans au moins un alésage (17) correspondant formé sur l'anneau intérieur de porte (8).
